# DEMANDE DE BREVET EUROPEEN

(11) **EP 2 554 769 A1**
(43) Date de publication de la demande: **06.02.2013**
(21) Numéro de dépôt: 12178017.5
(22) Date de dépôt: 26.07.2012
(51) Int. Cl.: E05B 17/00, E05B 17/20

(54) **Serrure à cylindre comprenant un dispositif de maintien déformable**

(30) Priorité: 05.08.2011 FR 1157185
(71) Demandeur: Tordjman, 93000 Bobigny (FR)
(72) Inventeur: Tordjman, Norbert M., 75020 PARIS (FR)
(74) Mandataire: Jacobson, Claude

(57) **Abrégé**

Cette serrure 1 comprend un cylindre d'actionnement (2) et un protège-cylindre (4) de forme cylindrique, le cylindre d'actionnement (2) étant mobile en translation selon une direction axiale à l'intérieur dudit protège-cylindre (4), entre une position d'actionnement et une position de retrait dans laquelle le cylindre (2) déclenche un mécanisme de blocage de la serrure agencé pour empêcher le fonctionnement de la serrure. Elle comprend un dispositif de maintien (34) déformable disposé contre le cylindre (2) selon la direction axiale dans le protège cylindre (4), ledit dispositif maintenant le cylindre (2) dans sa position d'actionnement dans un état non déformé et étant agencé pour se déformer sous l'action d'une force axiale (F) supérieure à un seuil prédéterminé exercée sur le cylindre (2), le dispositif de maintien (34) permettant le passage du cylindre (2) dans sa position de retrait dans son état déformé.

## Description

La présente invention concerne une serrure à cylindre du type comprenant un cylindre d'actionnement de la serrure et un protège-cylindre de forme cylindrique s'étendant autour dudit cylindre d'actionnement, le cylindre d'actionnement étant mobile en translation selon une direction axiale à l'intérieur dudit protège-cylindre, entre une position d'actionnement dans laquelle le cylindre d'actionnement peut être actionné pour faire fonctionner la serrure et une position de retrait dans laquelle le cylindre d'actionnement est enfoncé dans le protège cylindre et déclenche un mécanisme de blocage de la serrure agencé pour empêcher le fonctionnement de la serrure.

Une serrure à cylindre comprend généralement un mécanisme d'actionnement d'un ou plusieurs pênes dormant, formé par un cylindre, protégé contre les détériorations par un protège cylindre, dans la partie de celui-ci destiné à s'étendre du côté extérieur de la porte sur laquelle est montée la serrure à cylindre.

Outre le protège cylindre, certaines serrures sont protégées en étant agencées pour bloquer le fonctionnement de la serrure, par exemple en empêchant l'actionnement des pênes, en cas d'application d'une force axiale supérieure à un certain seuil contre le cylindre, par exemple sous l'effet de l'action d'une perceuse contre le cylindre.

Le document FR-2 884 545 décrit notamment un mécanisme de blocage d'une serrure à cylindre lorsque le cylindre subit l'action d'une perceuse visant à le détériorer.

Dans ce document, le mécanisme de blocage s'étend entre le cylindre et le protège cylindre et présente une structure complexe. Un tel mécanisme n'est pas satisfaisant car il augmente l'encombrement de la serrure, est complexe à réaliser et n'est pas compatible de façon simple avec une serrure fonctionnant avec une clé dite « non-reproductible », telle qu'une clé à micro-points.

L'un des buts de l'invention est de pallier ces inconvénients en proposant une serrure à cylindre pouvant être bloquée de façon simple lorsqu'une force excédant un certain seuil est appliquée contre le cylindre, limitant l'encombrement de la serrure et étant compatible avec une serrure fonctionnant avec une clé non-reproductible.

A cet effet, l'invention concerne une serrure à cylindre du type précité, comprenant un dispositif de maintien déformable disposé contre le cylindre selon la direction axiale dans le protège cylindre, ledit dispositif maintenant le cylindre dans sa position d'actionnement dans un état non déformé et étant agencé pour se déformer sous l'action d'une force axiale supérieure à un seuil prédéterminé exercée sur le cylindre, le dispositif de maintien permettant le passage du cylindre dans sa position de retrait dans son état déformé.

Le dispositif maintien déformable selon l'invention est particulièrement simple à mettre en oeuvre et est disposé, par exemple contre un épaulement d'un élément d'entraînement du cylindre, dans la continuité du cylindre, de sorte à être peu encombrant. En outre, il est compatible avec une serrure fonctionnant avec une clé non-reproductible car il n'est pas interposé entre le protège cylindre et le cylindre.

Selon d'autres caractéristiques de la serrure à cylindre selon l'invention :
- le dispositif de maintien comprend au moins une patte déformable saillant radialement dans le protège cylindre dans un état non déformé de sorte à empêcher le mouvement axial du cylindre, ladite patte se déformant sous l'effet de la force axiale et s'étendant selon la direction axiale dans un état déformé de sorte à permettre le passage du cylindre dans sa position de retrait.
- le dispositif de maintien est formé par une bague annulaire portant ladite patte déformable, la patte déformable s'étendant radialement vers le centre de la bague dans un état non déformé.
- la bague comprend une pluralité de pattes déformables s'étendant radialement vers le centre de la bague dans un état non déformé, lesdites pattes étant réparties sur la circonférence de la bague ;
- le seuil prédéterminé est compris entre 14 Kg et 30 Kg ;
- le cylindre est formé par un stator s'étendant contre la paroi interne du protège cylindre et par un rotor mobile en rotation à l'intérieur du stator, ledit rotor étant en prise avec un élément d'entraînement par l'intermédiaire d'un élément de transmission du mouvement de rotation du rotor, l'ensemble formé par le stator, le rotor, l'élément de transmission et l'élément d'entraînement étant mobile en translation selon la direction axiale entre la position d'actionnement et la position de retrait ;
- la serrure comprend au moins une bille de frottement, ladite bille étant disposée entre le stator et le protège cylindre, dans une gorge dudit protège-cylindre, ladite bille de frottement empêchant la rotation du stator par rapport au protège-cylindre et guidant le cylindre entre la position d'actionnement et la position de retrait ;
- l'élément de d'entraînement est en appui contre le dispositif de maintien à l'état non déformé lorsque le cylindre est dans sa position d'actionnement ;
- le protège cylindre est formé par un tube de protection fixé à un culot cylindrique, une entretoise séparant le tube de protection du culot, le dispositif de maintien étant disposé entre des surfaces d'appui de l'entretoise et du culot ; et
- le stator et le rotor s'étendent dans le tube de protection, sur une partie de la longueur de celui-ci, le stator et le rotor débouchant dans une ouverture frontale du tube de protection lorsque le cylindre est en position d'actionnement et s'enfonçant dans le tube de protection et venant en appui contre l'entretoise, lorsque le cylindre est en position de retrait.

D'autres aspects et avantages de l'invention apparaîtront à la lecture de la description qui suit, donnée à titre d'exemple et faite en référence aux dessins annexés, dans lesquels :
- la Fig. 1 est une représentation schématique en perspective éclatée d'une serrure à cylindre selon l'invention,
- la Fig. 2 est une représentation schématique en perspective du dispositif de maintien déformable de la serrure à cylindre de la Fig. 1,
- la Fig. 3 est une représentation schématique en coupe de la serrure à cylindre de la Fig. 1, le cylindre étant en position d'actionnement, et
- la Fig. 4 est une représentation schématique en coupe de la serrure à cylindre de la Fig. 3, le cylindre étant en position de retrait.

Dans la description, le terme « axial » est défini selon l'axe A de la serrure, ledit axe étant l'axe du cylindre et du protège-cylindre. Le terme « radial » est défini selon les plans perpendiculaires à l'axe A.

Afin de faciliter la compréhension de l'invention, le mécanisme d'actionnement de la serrure à cylindre n'a pas été représenté en détail sur les figures et ne sera pas décrit en détail ici. Un tel mécanisme est connu en soit et est par exemple du type fonctionnant avec une clé non reproductible ou avec une clé reproductible. L'invention sera décrite en relation avec une structure de cylindre particulière. Il est cependant entendu qu'elle peut être appliquée à d'autres types de cylindres, le dispositif de maintien selon l'invention n'étant pas directement dépendant de la structure du cylindre en elle-même.

En référence à la Fig. 1, on décrit une serrure à cylindre 1 du type comprenant un cylindre d'actionnement 2 de la serrure et un protège-cylindre 4 de forme cylindrique sensiblement complémentaire de la forme du cylindre 2.

Le protège-cylindre 4 forme l'enveloppe externe de la serrure à cylindre 1 et comprend par exemple un tube de protection 6, destiné à s'étendre du côté extérieur de la porte équipée de la serrure, fixé à un culot 8, destiné à être fixé dans la porte, par des vis 10, une entretoise 12 s'étendant entre le tube de protection 6 et le culot 8 et étant fixée au culot 8 par les vis 10. Le tube de protection 6, le culot 8 et l'entretoise 12 définissent un alésage central 14 s'étendant selon l'axe A de la serrure et présentant par exemple une section circulaire. L'alésage 14 s'étend entre une ouverture frontale 16, formée par le tube de protection 6, et une ouverture arrière 18, formée par le culot 8, s'étendant dans des plans radiaux sensiblement perpendiculaires à l'axe A. L'ouverture frontale 16, s'étendant du côté extérieur de la porte, est prévue pour permettre l'engagement de la clé d'actionnement de la serrure 1.

Le cylindre 2 s'étend dans l'alésage central 14 et comprend successivement, selon la direction axiale en partant de l'ouverture frontale 16 et en allant vers l'ouverture arrière 18, un ensemble rotor 20 / stator 22, un élément de transmission 24 et un élément d'entraînement 26.

Le stator 22 s'étend contre une partie de la paroi interne du tube de protection 6, c'est-à-dire sur une partie de la longueur du tube de protection, et reçoit en rotation le rotor 20, agencé pour recevoir la clé d'actionnement de la serrure par l'ouverture frontale 16. En position normale de fonctionnement, ou position d'actionnement comme cela sera décrit ultérieurement, le rotor 20 et le stator 22 débouchent dans l'ouverture frontale 16, comme représenté sur la Fig. 3.

Le tube de protection 6 comprend une gorge 28 s'étendant axialement dans la paroi interne du tube de protection 6. Le stator 22 comprend au moins un logement 30, sur sa paroi externe appliquée contre la paroi interne du tube de protection 6, disposé en regard de la gorge 28 et débouchant dans celle-ci. Une bille de frottement 32, telle qu'une bille en carbure, est disposée dans le logement 30 et s'étend en partie dans la gorge 28. Une telle bille de frottement 32 permet de positionner le cylindre 2 par rapport au protège-cylindre 4 et d'empêcher la rotation du stator 22 par rapport au tube de protection 6. Selon le mode de réalisation représenté sur les figures, le stator 22 comprend deux logements 30 espacés l'un de l'autre selon la direction axiale, chaque logement recevant une bille de frottement 32 disposée dans la gorge 28. Les billes de frottement 32 permettent également de guider le cylindre 2 en translation comme cela sera décrit ultérieurement.

Le rotor 20 est en prise avec l'élément de transmission 24, lui-même en prise avec l'élément d'entraînement 26. L'élément de transmission 24 est agencé pour transmettre le mouvement de rotation du rotor 20 à l'élément d'entraînement 26, le mouvement du rotor étant enclenché par une clé compatible avec le rotor 20 introduite dans ledit rotor 20 par l'ouverture frontale 16. L'élément d'entraînement 26 actionne quant à lui le mécanisme de la serrure de façon connue, de sorte à pouvoir ouvrir ou verrouiller la porte sur laquelle la serrure 1 est montée. Le fonctionnement d'une telle serrure 1 est classique et ne sera pas décrit plus en détail ici.

La serrure à cylindre 1 selon l'invention comprend en outre un dispositif de maintien 34 déformable disposé contre le cylindre 2 selon la direction axiale dans le protège cylindre 4. Le dispositif de maintien 34 est agencé pour maintenir le cylindre 2 dans une position d'actionnement, représentée sur la Fig. 3, lorsqu'il n'est pas déformé. Dans la position d'actionnement, le cylindre 2 débouche dans l'ouverture frontale 16 de sorte que la serrure 1 peut être actionnée par une clé, comme cela a été décrit précédemment.

Lorsque le dispositif de maintien 34 est déformé, il libère un passage dans l'alésage central 14 du protège cylindre 4 de sorte que le cylindre 2 se déplace en translation selon la direction axiale vers l'ouverture arrière 18 jusqu'à une position de retrait, représentée sur la Fig. 4, dans laquelle le cylindre 2 est enfoncé dans le protège cylindre 4 et déclenche un mécanisme de blocage (non représenté) de la serrure 1 agencé pour empêcher le fonctionnement de la serrure 1. Un tel mécanisme de blocage, par exemple actionné par l'élément d'entraînement 26 en position de retrait, est connu en soit et est par exemple constitué par un système de délateur, agencé pour bloquer le mouvement des pênes de la serrure lorsqu'il est actionné. Ainsi, en position de retrait, la serrure 1 est bloquée et ne permet pas d'ouvrir la porte sur laquelle cette serrure est montée. On pourra se référer au document FR-2 884 545 pour voir des exemples de mécanismes de blocage de la serrure 1.

Le dispositif de maintien 34 est agencé pour se déformer sous l'action d'une force axiale F ; représentée par la flèche F de la Fig. 4, supérieure à un seuil prédéterminé sur le cylindre 2, par exemple une force axiale due à une perceuse actionnée sur le rotor 20, visant à détériorer le cylindre 2 en vue d'une effraction. La force F a pour effet de déformer le dispositif de maintien 34 et de déplacer le cylindre 2 vers sa position de retrait, le cylindre 2 n'étant plus maintenu dans sa position d'actionnement lorsque le dispositif de maintien 34 est dans son état déformé. Le seuil prédéterminé peut être modulé en fonction de la résistance que l'on souhaite conférer à la serrure en adaptant le dispositif de maintien 34 de façon adéquate, comme cela sera décrit ultérieurement. Selon un mode de réalisation, le seuil prédéterminé est sensiblement compris entre 14 Kg et 30 Kg, par exemple égal à 24 Kg, de sorte que le dispositif de maintien 34 déformable est agencé pour se déformer sous l'action d'une force axiale F supérieure ou égale à 14 Kg, par exemple supérieure ou égale à 24 Kg.

Selon le mode de réalisation représenté sur les figures, et notamment sur la Fig. 2, le dispositif de maintien 34 est formé par une bague 36, annulaire centrée sur l'axe A de la serrure, portant au moins une patte déformable 38 s'étendant radialement à l'état non déformé, c'est-à-dire vers l'axe A de la serrure 1, dans l'alésage central 14, de sorte à être en appui contre le cylindre 2 et à empêcher un mouvement axial de celui-ci.

La bague 36 est maintenue dans le protège-cylindre 4 entre des surfaces de maintien 40 annulaires formées respectivement sur l'entretoise 12 et sur le culot 8. Les surfaces de maintien 40 sont agencées pour la patte déformable 38 à l'état non déformé s'étende en saillie dans l'alésage 14 selon la direction radiale, lorsque la bague 36 est disposée entre les surfaces de maintien 40, comme représenté sur la Fig. 3. A l'état non déformé, un épaulement 42 de l'élément d'entraînement 26 prend appui sur la patte déformable 38 que le cylindre 2 est maintenu dans sa position d'actionnement entre ladite patte 38 et le bord de l'ouverture frontale 16 formé sur le tube de protection 6, comme représenté sur la Fig. 3. L'épaulement 42 de l'élément d'entraînement 26 présente une forme annulaire et s'étend parallèlement à la patte déformable 38 dans son état non déformé.

A l'état déformé, la patte déformable 38 est pliée par rapport à la bague 36, vers l'orifice arrière 18, de sorte que la patte déformable 38 s'étend, à l'état déformé, selon la direction axiale, libérant ainsi le passage dans l'alésage 14 vers l'orifice arrière 18, comme représenté sur la Fig. 4. La patte 38 est agencée pour se plier sous l'effet de la force F, comme décrit précédemment. A l'état plié, la patte 38 ne forme plus un appui contre l'épaulement 42 de l'élément d'entraînement 26, ce qui permet donc la translation selon la direction axiale du cylindre 2 vers la position de retrait.

Selon le mode de réalisation représenté sur les figures 1 et 2, la bague 36 porte une pluralité de pattes déformables 38 réparties le long de la circonférence de la bague 36, chacune des pattes 38 s'étendant radialement vers le centre de la bague 36 à l'état non déformé. Selon le mode de réalisation représenté sur la Fig. 2, la bague 36 porte huit pattes 38 régulièrement réparties sur la circonférence de la bague 36.

Les pattes 38 et la bague 36 sont par exemple formées d'une seule pièce en un alliage de cuivre et de plomb ou en laiton ou en un autre matériau adapté. On notera que l'on peut faire varier la résistance de la bague 36 à la déformation, et ainsi ajuster le seuil prédéterminé de la force F, en faisant simplement varier le nombre de pattes 38 et/ou en sélectionnant un autre matériau pour former la bague 36 et/ou en faisant varier l'épaisseur de la bague 36 et/ou en augmentant le nombre de bagues 36.

Le passage de la position d'actionnement à la position de retrait par la translation selon la direction axiale du cylindre 2 est guidé par les billes de frottement 32 qui se déplacent dans la gorge 28. On s'assure ainsi que le passage dans la position de retrait mettra bien l'élément d'entraînement 26 en prise avec le mécanisme de blocage de la serrure 1. Dans la position de retrait, le stator 22 vient en appui contre l'entretoise 12, qui forme ainsi une butée définissant la position de retrait. Dans cette position, le stator 22 et le rotor 20 sont donc enfoncés dans le tube de protection 6 comme représenté sur la Fig. 4.

Lorsque l'on tente d'endommager la serrure 1, par exemple au moyen d'une perceuse, la force axiale exercée sur le rotor 20 et le stator 22 est transmise aux pattes déformables 38 par l'intermédiaire de l'élément de transmission 24 et de l'élément d'entraînement 26. Si cette force axiale est supérieure au seuil prédéterminé, l'appui de l'élément d'entraînement 26 sur les pattes 38 entraîne la déformation de ces pattes 38, qui se plient jusqu'à s'étendre selon la direction axiale et libèrent ainsi le passage dans l'alésage 14. La force axiale a alors pour effet d'enfoncer le rotor 20 et le stator 22 dans le tube de protection 6, jusqu'à la position de retrait. Dans cette position, l'élément d'entraînement 26 déclenche le mécanisme de blocage de la serrure 1, empêchant ainsi l'ouverture de la porte sur laquelle la serrure 1 est montée.

Dans le mode de réalisation décrit ci-dessus, le dispositif de maintien 34 est décrit comme étant une bague portant des pattes déformables. Il est cependant entendu qu'un autre dispositif de maintien déformable pourrait être utilisé, par exemple un élément agencé pour se rompre au-delà du seuil prédéterminé ou un système d'actionnement d'un ressort, à la raideur adaptée pour se rétracter et libérer le passage dans l'alésage au-delà du seuil prédéterminé. On notera que la déformation du dispositif de maintien est une déformation plastique, irréversible.

Le dispositif de maintien 34 pourrait également s'étendre à un autre endroit à l'intérieur du protège-cylindre 4, tel qu'entre le tube de protection 6 et l'entretoise 12 et être agencé pour être en appui contre un épaulement du stator 22 par exemple.

Du fait que le dispositif de maintien 34 décrit ci-dessus ne s'étend pas entre le cylindre et le protège-cylindre, il limite l'encombrement de la serrure 1 et peut être adapté pour des serrures fonctionnant avec des clés non-reproductibles. En outre, le montage de la serrure 1 est simplifié, car le dispositif de maintien 34 est très simple et n'est constitué que d'une seule pièce dans le mode de réalisation décrit ci-dessus.

## Revendications

1. Serrure à cylindre (1) comprenant un cylindre d'actionnement (2) de la serrure et un protège-cylindre (4) de forme cylindrique s'étendant autour dudit cylindre d'actionnement (2), le cylindre d'actionnement (2) étant mobile en translation selon une direction axiale à l'intérieur dudit protège-cylindre (4), entre une position d'actionnement dans laquelle le cylindre d'actionnement (2) peut être actionné pour faire fonctionner la serrure et une position de retrait dans laquelle le cylindre d'actionnement (2) est enfoncé dans le protège cylindre (4) et déclenche un mécanisme de blocage de la serrure agencé pour empêcher le fonctionnement de la serrure, **caractérisée en ce qu**'elle comprend un dispositif de maintien (34) déformable disposé contre le cylindre (2) selon la direction axiale dans le protège cylindre (4), ledit dispositif maintenant le cylindre (2) dans sa position d'actionnement dans un état non déformé et étant agencé pour se déformer sous l'action d'une force axiale (F) supérieure à un seuil prédéterminé exercée sur le cylindre (2), le dispositif de maintien (34) permettant le passage du cylindre (2) dans sa position de retrait dans son état déformé.

2. Serrure selon la revendication 1, **caractérisée en ce que** le dispositif de maintien (34) comprend au moins une patte déformable (38) saillant radialement dans le protège cylindre (4) dans un état non déformé de sorte à empêcher le mouvement axial du cylindre (2), ladite patte (38) se déformant sous l'effet de la force axiale (F) et s'étendant selon la direction axiale dans un état déformé de sorte à permettre le passage du cylindre (2) dans sa position de retrait.

3. Serrure selon la revendication 2, **caractérisée en ce que** le dispositif de maintien est formé par une bague (36) annulaire portant ladite patte déformable (38), la patte déformable (38) s'étendant radialement vers le centre de la bague (36) dans un état non déformé.

4. Serrure selon la revendication 3, **caractérisée en ce que** la bague (36) comprend une pluralité de pattes déformables (38) s'étendant radialement vers le centre de la bague (36) dans un état non déformé, lesdites pattes (38) étant réparties sur la circonférence de la bague (36).

5. Serrure selon l'une quelconque des revendications 1 à 4, **caractérisée en ce que** le seuil prédéterminé est compris entre 14 Kg et 30 Kg.

6. Serrure selon l'une quelconque des revendications 1 à 5, **caractérisée en ce que** le cylindre (2) est formé par un stator (22) s'étendant contre la paroi interne du protège cylindre (4) et par un rotor (20) mobile en rotation à l'intérieur du stator (22), ledit rotor (20) étant en prise avec un élément d'entraînement (26) par l'intermédiaire d'un élément de transmission (26) du mouvement de rotation du rotor (20), l'ensemble formé par le stator (22), le rotor (20), l'élément de transmission (26) et l'élément d'entraînement (24) étant mobile en translation selon la direction axiale entre la position d'actionnement et la position de retrait.

7. Serrure selon la revendication 6, **caractérisée en ce qu**'elle comprend au moins une bille de frottement (32), ladite bille étant disposée entre le stator (22) et le protège cylindre (4), dans une gorge (28) dudit protège-cylindre (4), ladite bille de frottement (32) empêchant la rotation du stator (22) par rapport au protège-cylindre (4) et guidant le cylindre (2) entre la position d'actionnement et la position de retrait.

8. Serrure à cylindre selon la revendication 6 ou 7, **caractérisée en ce que** l'élément de d'entraînement (26) est en appui contre le dispositif de maintien (34) à l'état non déformé lorsque le cylindre (2) est dans sa position d'actionnement.

9. Serrure à cylindre selon l'une quelconque des revendications 1 à 8, **caractérisée en ce que** le protège cylindre (4) est formé par un tube de protection (6) fixé à un culot (8) cylindrique, une entretoise (12) séparant le tube de protection (6) du culot (8), le dispositif de maintien (34) étant disposé entre des surfaces d'appui (40) de l'entretoise (12) et du culot (8).

10. Serrure à cylindre selon la revendication 9 lorsqu'elle dépend de la revendication 6, **caractérisée en ce que** le stator (22) et le rotor (20) s'étendent dans le tube de protection (6), sur une partie de la longueur de celui-ci, le stator (22) et le rotor (20) débouchant dans une ouverture frontale (16) du tube de protection (6) lorsque le cylindre (2) est en position d'actionnement et s'enfonçant dans le tube de protection (6) et venant en appui contre l'entretoise (12), lorsque le cylindre (2) est en position de retrait.
